# EUROPÄISCHE PATENTSCHRIFT

(11) **EP 2 864 700 B1**
(45) Veröffentlichungstag und Bekanntmachung des Hinweises auf die Patenterteilung: **24.08.2016**
(21) Anmeldenummer: 13776542.6
(22) Anmeldetag: 04.06.2013
(51) Int. Cl.: F23C 3/00, F23G 5/32, F23C 5/32

(54) **EINRICHTUNG ZUR BRENNSTOFFVERBRENNUNG**
DEVICE FOR BURNING FUEL
INSTALLATION DE COMBUSTION DE COMBUSTIBLE

(30) Priorität: 21.06.2012 RU 2012125946
(43) Veröffentlichungstag der Anmeldung: 29.04.2015
(73) Patentinhaber: Baubek, Askar, 010008 Astana (KZ); Baubek, Nariman, KZ - 010008 Astana (KZ)
(72) Erfinder: Baubek, Askar, 010008 Astana (KZ); Baubek, Nariman, KZ - 010008 Astana (KZ)
(74) Vertreter: Jeck, Anton
(86) Internationale Anmeldenummer: PCT/IB2013/001160
(87) Internationale Veröffentlichungsnummer: WO 2013/190352

(56) Entgegenhaltungen:
- EP-A2- 1 508 742
- DE-B- 1 024 192
- FR-A1- 2 372 384
- SU-A1- 100 185
- US-A- 4 565 137

## Beschreibung

Die Erfindung betrifft eine Einrichtung zur Brennstoffverbrennung nach dem Oberbegriff des Anspruchs 1.

Die Erfindung kann in der Feuerungstechnik eingesetzt werden und dient zur Verbrennung von Kohlenwasserkraftstoff in Gasturbinen-, Gas-Dampf-, Heizkesseln und in anderen wärmetechnischen Anlagen.

Aus der RU 2333422 ist ein Wirbelbrenner bekannt. Der Wirbelbrenner enthält ein Gehäuse mit einem tangentialen Eintrittsstutzen und einem axialen Auspuffstutzen und eine darin eingeschlossene Wirbelkammer. Die Wirbelkammer umfasst nacheinander geschaltete und koaxial angeordnete tangentiale Schaufelwirbler mit einer Stirnwand, die mit einem axialen Fenster und einer Düse versehen ist. Zwischen den Wänden des Auspuffstutzens und der Düse ist ein ringförmiger Durchgang ausgebildet. In das Gehäuse ist eine Zündungseinheit eingebaut.

Der Mangel dieser bekannten technischen Lösung ist ein beachtlicher Strömungswiderstand gegen die Bewegung des Brennstoff-Luft-Gemischs in der Wirbelkammer, der durch den Schaufelwirbler erzeugt wird. Dadurch wird die Belastung des elektrischen Lüfters erhöht.

Der nächstkommende Stand der Technik (Prototyp) zur angemeldeten Erfindung ist eine Einrichtung zur Brennstoffverbrennung (Patent RU 100185). Die Einrichtung zur Brennstoffverbrennung weist eine Stirnwand, eine erste zylinderförmige Wandung, eine erste kegelförmige Wandung, einen Eintrittsstutzen, eine zweite zylinderförmige Wandung, eine zweite kegelförmige Wandung und ein Zündmittel auf. Dabei ist die erste zylinderförmige Wandung rund ausgebildet. Die erste kegelförmige Wandung ist als Mantelfläche eines abgestumpften Kegels ausgebildet. Die erste zylinderförmige Wandung ist an einer Seite an die erste kegelförmige Wandung auf der Seite des größten Durchmessers angeschlossen. Die erste zylinderförmige Wandung und die erste kegelförmige Wandung sind koaxial angeordnet. Die Stirnfläche ist an die erste zylinderförmige Wandung an ihrem Rand angeschlossen und zwar an der Seite, die der ersten kegelförmigen Wandung entgegengesetzt ist. Das Zündmittel befindet sich in einem Hohlraum, der durch die erste zylinderförmige Wandung und die Stirnwand ausgebildet ist. Der Eintrittsstutzen ist an die erste zylinderförmige Wandung tangential angeschlossen. An der Anschlussstelle des Eintrittsstutzens zur ersten zylinderförmigen Wandung ist die erste Öffnung ausgebildet. Die zweite zylinderförmige Wandung ist an die erste kegelförmige Wandung an der Seite ihres kleineren Durchmessers angeschlossen. Die zweite kegelförmige Wandung auf der Seite des größten Durchmessers ist andersrum an die zweite zylinderförmige Wandung angeschlossen. Die zweite zylinderförmige Wandung und die zweite kegelförmige Wandung sind koaxial mit der ersten zylinderförmigen Wandung angeordnet. Die Stirnfläche ist als ein Kreis ausgebildet.

Der Mangel dieses Prototyps ist eine andauernde Aufhaltung der Verbrennungsrückstände während ihrer wirbelnden Bewegung in der Kammer. Das verursacht eine Überhitzung der Verbrennungskammer und eine Verminderung des Nutzeffekts der Einrichtung zur Brennstoffverbrennung.

Es ist Aufgabe der Erfindung, den Nutzeffekt bei der Verbrennung der Verbrennungsrückstände in der Brennkammer zu steigern.

Die gestellte Aufgabe wird durch die Merkmale des Anspruchs 1 gelöst.

Die erfindungsgemäße Einrichtung zur Brennstoffverbrennung weist eine Stirnwand, eine erste zylinderförmige Wandung, eine erste kegelförmige Wandung, einen Brennstoff-Luft-Eintrittsstutzen, eine zweite zylinderförmige Wandung, eine zweite kegelförmige Wandung und ein Zündmittel auf. Dabei ist die erste zylinderförmige Wandung rund ausgebildet. Die erste kegelförmige Wandung ist als Mantelfläche eines abgestumpften Kegels ausgebildet. Die erste zylinderförmige Wandung ist an einer Seite an die erste kegelförmige Wandung auf der Seite ihres größeren Durchmessers angeschlossen. Die erste zylinderförmige Wandung und die erste kegelförmige Wandung liegen koaxial. Die Stirnfläche ist an die erste zylinderförmige Wandung ihren Rand entlang angeschlossen und zwar an der Seite, die der ersten kegelförmigen Wandung entgegengesetzt ist. Das Zündmittel befindet sich im Brennstoff-Luft-Eintrittsstutzen. Der Brennstoff-Luft-Eintrittsstutzen ist an die erste zylinderförmige Wandung tangential angeschlossen. An der Anschlussstelle des Brennstoff-Luft-Eintrittsstutzens an die erste zylinderförmige Wandung ist die erste Öffnung ausgebildet. Die zweite kegelförmige Wandung ist an der Seite ihres größeren Durchmessers an die zweite zylinderförmige Wandung angeschlossen. Die zweite zylinderförmige Wandung und die zweite kegelförmige Wandung sind koaxial zu der ersten zylinderförmigen Wandung angeordnet. Die Stirnfläche ist kreisförmig ausgebildet. Der Rand mit dem kleineren Durchmesser der ersten kegelförmigen Wandung ist an die zweite zylinderförmige Wandung im Mittelteil ihrer Außenfläche angeschlossen. Dabei ist die zweite zylinderförmige Wandung in einen Innenteil und einen Außenteil aufgeteilt. Der Innenteil ist durch einen Bereich der zweiten zylinderförmigen Wandung vom Rand der zweiten zylinderförmigen Wandung bis zum Anschluss mit der ersten kegelförmigen Wandung ausgebildet. Dieser Rand liegt in einem Hohlraum, welcher durch die erste zylinderförmige Wandung, die erste kegelförmige Wandung und den Hohlkegel ausgebildet ist. Der Außenteil ist durch einen Bereich der zweiten zylinderförmigen Wandung von der Verbindung mit der ersten kegelförmigen Wandung bis zum Anschluss an die zweite kegelförmige Wandung ausgebildet. Der Zylinderhohlraum ist durch die dritte zylinderförmige Wandung und die zweite zylinderförmige Wandung ausgebildet. Der Hohlkegel ist durch die Mantelfläche des Kegels und die Stirnwand ausgebildet.

Weitere vorteilhafte Ausbildungen der Einrichtung sind den Unteransprüchen zu entnehmen.

Ein Ausführungsbeispiel der Erfindung ist in den Zeichnungen dargestellt. Es zeigen:
- Fig. 1 -: eine Außenansicht der Einrichtung,
- Fig. 2 -: die Einrichtung im Querschnitt und
- Fig. 3 -: die Einrichtung im Längsschnitt.

In den Zeichnungen bedeuten
- 1: - die Stirnwand,
- 2: - die erste Öffnung,
- 3: - die Brennkammer,
- 4: - das Zündmittel,
- 5: - den kegelförmigen Teil,
- 6: - den zylinderförmigen Teil,
- 7: - den Konfusor,
- 8: - die zweite Öffnung,
- 9: - die zweite kegelförmige Wandung,
- 10: - die zweite zylinderförmige Wandung,
- 11: - die erste kegelförmige Wandung,
- 12: - die erste zylinderförmige Wandung,
- 13: - die Strömungen des Brennstoff-Luft-Gemischs,
- 14: - den Brennstoff-Luft-Eintrittsstutzen,
- 15: - die Düse,
- 16: - den Innenteil,
- 17: - den Außenteil,
- 18: - den Austrittsstutzen,
- 19: - die dritte zylinderförmige Wandung,
- 20: - den Zylinderhohlraum,
- 21: - den Eintrittsstutzen,
- 22: - den Wärmeschutzstoff,
- 23: - den Hohlkegel,
- 24: - den Eintrittsstutzen,
- 25: - den Austrittsstutzen.

Die Hauptbauteile der Einrichtung sind die Brennkammer 3, der Hohlkegel 23, der kegelförmige Teil 5, der zylinderförmige Teil 6 mit dem Innenteil 16 und dem Außenteil 17 und dem Konfusor 7. Dabei sind die Innenflächen der Einrichtung einander und der Achse der Einrichtung zugewendet. Die Außenflächen der Einrichtung sind nach auswärts der Einrichtung, d. h. von der Achse der Einrichtung, gewendet.

In Fig. 1 stellen 1 die Stirnwand der Einrichtung und 2 die erste Öffnung in den Brennstoff-Luft-Eintrittsstutzen 14 dar.

Die Brennkammer 3 ist ein Hohlraum, der durch die erste zylinderförmige Wandung 12 und den Hohlkegel 23 ausgebildet ist. Die erste zylinderförmige Wandung 12 ist nach der Form der Zylinderoberfläche ausgebildet. Im Einzelfall kann sie kreisförmig sein. Die erste zylinderförmige Wandung 12 ist an den Rändern mit dem Hohlkegel 23 verbunden.

Die Spitze des Hohlkegels 23 ist zur Brennkammer 3 hin gemäß der Achse der ersten zylinderförmigen Wandung 12 ausgerichtet. Der Hohlkegel 23 ist am Umfang luftdicht mit der ersten zylinderförmigen Wandung 12 verbunden. Die erste zylinderförmige Wandung 12 ist an dem dem Hohlkegel 23 gegenüberliegenden Rand mit der ersten kegelförmigen Wandung 11 verbunden.

Die erste kegelförmige Wandung 11 bildet den kegelförmigen Teil 5 aus. Die erste kegelförmige Wandung 11 ist als Mantelfläche eines abgestumpften Kegels ausgebildet. Dabei ist der größere Durchmesser der ersten kegelförmigen Wandung 11 gleich dem Durchmesser der ersten zylinderförmigen Wandung 12. Der kleinere Durchmesser der ersten kegelförmigen Wandung 11 ist gleich dem Durchmesser der zweiten zylinderförmigen Wandung 10, die nachfolgend beschrieben ist. Der kegelförmige Teil 5 liegt koaxial mit der Brennkammer 3. Die erste kegelförmige Wandung 11 ist mit ihrem Rand mit dem größeren Durchmesser luftdicht mit der ersten zylinderförmigen Wandung 12 verbunden. Die erste kegelförmige Wandung 11 ist mit ihrem Rand mit dem kleineren Durchmesser mit der Außenfläche der zweiten zylinderförmigen Wandung 10 und zwar im Mittelteil der zweiten zylinderförmigen Wandung 10 verbunden.

Die zweite zylinderförmige Wandung 10 bildet den Zylinderhohlraum 20 mit der dritten zylinderförmigen Wandung 19. Der obere und der untere Teil der dritten zylinderförmigen Wandung 19 sind mit dem Austrittsstutzen 18 und dem Eintrittsstutzen 21 verbunden.

Die zweite zylinderförmige Wandung 10 bildet den zylinderförmigen Teil 6. Die zweite zylinderförmige Wandung 10 ist als kreisförmige Zylinderoberfläche ausgebildet. Der Durchmesser der Außenfläche der zweiten zylinderförmigen Wandung 10 ist so ausgebildet, dass die erste kegelförmige Wandung 11 an sie mit ihrem Rand mit dem kleineren Durchmesser der ersten kegelförmigen Wandung 11 angeschlossen werden kann. Dabei befindet sich der Teil der zweiten zylinderförmigen Wandung 10 in der Verbrennungskammer 3 und dem kegelförmigen Teil 5 und bildet den Innenteil 16 des zylinderförmigen Teils 6. Der Innenteil 16 stellt einen Bereich der zweiten zylinderförmigen Wandung 10 mit dem entsprechenden Rand der zweiten zylinderförmigen Wandung 10 dar, der in der Verbrennungskammer 3 liegt, bis zur Anschlussstelle der zweiten zylinderförmigen Wandung 10 mit der ersten kegelförmigen Wandung 11. Der Außenteil 17 ist durch den Bereich der zweiten zylinderförmigen Wandung 10 von der Anschlussstelle der zweiten zylinderförmigen Wandung 10 mit der ersten kegelförmigen Wandung 11 bis zum Rand der zweiten zylinderförmigen Wandung 10 ausgebildet, der außerhalb der Verbrennungskammer 3 liegt. Der zylinderförmige Teil 6 liegt koaxial zu dem kegelförmigen Teil 5 und der Brennkammer 3. Die zweite zylinderförmige Wandung 10 ist an dem außerhalb der Verbrennungskammer 3 liegenden Rand mit der zweiten kegelförmigen Wandung 9 verbunden, die nachfolgend beschrieben ist.

Die zweite kegelförmige Wandung 9 bildet den Konfusor 7. Die zweite kegelförmige Wandung 9 ist als Mantelfläche eines abgestumpften Kegels ausgebildet. Dabei ist der größere Durchmesser des Rands der zweiten kegelförmigen Wandung 9 im Querschnitt gleich dem Durchmesser der zweiten zylinderförmigen Wandung 10. Der Konfusor 7 ist koaxial zu dem zylinderförmigen Teil 6, dem kegelförmigen Teil 5 und der Brennkammer 3 angeordnet. Der Rand der zweiten kegelförmigen Wandung 9 mit dem kleineren Durchmesser bildet die zweite Öffnung 8.

Das Zündmittel 4 befindet sich in der Brennkammer 3. Als Zündmittel 4 können zum Beispiel verschiedene Zündkerzen, Fackeln oder andere Einrichtungen zur Entzündung des Brennstoff-Luft-Gemischs angewendet werden. Das Zündmittel 4 ist im Brennstoff-Luft-Stutzen 14 angeordnet. Die erste Öffnung 2 ist in der ersten zylinderförmigen Wandung 12 ausgebildet. Die erste zylinderförmige Wandung 12 ist am Umfang der ersten Öffnung 2 luftdicht mit dem Brennstoff-Luft-Eintrittsstutzen 14 verbunden. Die Verbindung des Brennstoff-Luft-Eintrittsstutzens 14 mit der ersten zylinderförmigen Wandung 12 ist so ausgebildet, dass die Möglichkeit der ungehinderten Bewegung der Strömungen 13 des Brennstoff-Luft-Gemischs sichergestellt ist.

Der Brennstoff-Luft-Eintrittsstutzen 14 ist als ein Rohrstück ausgebildet. Dabei ist der Brennstoff-Luft-Eintrittsstutzen 14 tangential zur ersten zylinderförmigen Wandung 12 angeordnet. Dabei liegt die Achse des Brennstoff-Luft-Eintrittsstutzens 14 in der Ebene angeordnet, welche senkrecht zur Achse der Verbrennungskammer 3 steht und die Achse der Verbrennungskammer 3 nicht schneidet. Die Düse 15 ist im Brennstoff-Luft-Eintrittsstutzen 14 angeordnet. Die Düse 15 ist die Einrichtung für die Brennstoffzerstäubung.

### Die Erfindung funktioniert wie folgt:

Der Brennstoff und die Luft fließen in die Brennkammer 3 über den Brennstoff-Luft-Eintrittsstutzen 14. Die Brennstoffzufuhr kann mittels Flüssig- oder Gas-Brennstoffeinspritzung über die Düse 15 erfolgen. Die Brennstoff- und Luftzufuhr kann sowohl zusammen als auch getrennt sichergestellt werden. Das Brennstoff-Luft-Gemisch entsteht im Brennstoff-Luft-Eintrittsstutzen 14 unabhängig von der Art und Weise der Luft- und Brennstoffzufuhr. Nach dem Ansprechen des Zündmittels 4 brennt das Brennstoff-Luft-Gemisch in der Brennkammer 3, wobei Verbrennungsrückstände entstehen. Die Verbrennungsrückstände kommen in die Rotationsströmung in der Brennkammer 3, da der Brennstoff-Luft-Eintrittsstutzen 14 tangential zur ersten zylinderförmigen Wandung 12 angeordnet ist. Der Hohlkegel 23 in der Brennkammer 3 bildet den Drallwinkel der Verbrennungsrückstände. Während der Rotationsbewegung werden Verbrennungsrückstände des Brennstoff-Luft-Gemischs intensiv vermischt.

Die Verbrennungsrückstände kommen aus der Verbrennungskammer 3 in den zylinderförmigen Teil 6. Die Verbrennungsrückstände setzen ihre Rotationsbewegung im zylinderförmigen Teil 6 fort. Infolge der Durchmesserdifferenz zwischen der ersten zylinderförmigen Wandung 12 und der zweiten zylinderförmigen Wandung 10 wird die Bewegungsgeschwindigkeit der Verbrennungsrückstände erhöht.

Während der intensiven Rotation fließen die heißen Verbrennungsrückstände aus dem zylinderförmigen Teil 6 hinaus und kommen über den Konfusor 7 in den Feuerungsraum der wärmetechnischen Anlagen.

Der Konfusor 7 an der Stirnfläche des zylinderförmigen Teils 6 erhöht den Strömungswiderstand. Wegen der Erhöhung des Strömungswiderstands wird der Druck im zylinderförmigen Teil 6 und in der Brennkammer 3 erhöht. Mit dem Druckaufbau nimmt auch proportional dazu die chemische Reaktionsgeschwindigkeit der Verbrennungsrückstände zu. Dabei wird der Verbrennungswirkungsgrad des Brennstoff-Luft-Gemischs erhöht.

Der Hohlraum 20 wird durch die zweite zylinderförmige Wandung 10 und die dritte zylinderförmige Wandung 19 gebildet. Ein Kältemittel läuft im Hohlraum 20 über den Eintrittsstutzen 21 und den Austrittsstutzen 18 um. Das Kältemittel läuft auch im Hohlkegel 23 über Ein- und Austrittsstutzen 24 und 25 um. Das Kältemittel und der Wärmeschutzstoff 22 stellen die erforderliche Wärmeführung beim Betrieb der Einrichtung zur Brennstoffverbrennung dar.

Somit stellt die Ausbildung der Einrichtung mit der Verbrennungskammer 3 mit dem tangential angeordneten Brennstoff-Luft-Eintrittsstutzen 14, dem Hohlkegel 23, dem kegelförmigen Teil 5 und dem zylinderförmigen Teil 6, dem in der Brennkammer 3 angeordneten Innenteil 16 und dem Außenteil 17 und dem Konfusor 7 die Erhöhung des Verbrennungswirkungsgrads des Brennstoff-Luft-Gemischs sicher.

## Patentansprüche

1. Einrichtung zur Brennstoffverbrennung mit einer Stirnwand (1), einer ersten zylinderförmigen Wandung (12), einer ersten kegelförmigen Wandung (11), einem Brennstoff-Luft-Eintrittsstutzen (14), einer zweiten zylinderförmigen Wandung (10), einer zweiten kegelförmigen Wandung (9) und einem Zündmittel (4), wobei die erste zylinderförmige Wandung (12) rund ausgebildet ist, die erste kegelförmige Wandung (11) als Mantelfläche eines abgestumpften Kegels ausgebildet ist, die erste zylinderförmige Wandung (12) an einer Seite an die erste kegelförmige Wandung (11) an der Seite ihres größeren Durchmessers angeschlossen ist, die erste zylinderförmige Wandung (12) und die erste kegelförmige Wandung (11) koaxial angeordnet sind, die Stirnwand (1) an die erste zylinderförmige Wandung (12) an ihrem Rand entlang an der Seite angeschlossen ist, welche der ersten kegelförmigen Wandung (11) entgegengesetzt ist, das Zündmittel (4) sich im Brennstoff-Luft-Eintrittsstutzen (14) befindet, der Brennstoff-Luft-Eintrittsstutzen (14) an die erste zylinderförmige Wandung (12) tangential angeschlossen ist, an der Anschlussstelle des Brennstoff-Luft-Eintrittsstutzens (14) an die erste zylinderförmige Wandung (12) die erste Öffnung (2) ausgebildet ist, die zweite kegelförmige Wandung (9) an der Seite ihres größeren Durchmessers an die zweite zylinderförmige Wandung (10) angeschlossen ist, die zweite zylinderförmige Wandung (10) und die zweite kegelförmige Wandung (9) koaxial mit der ersten zylinderförmigen Wandung (12) liegen, und die Stirnfläche kreisförmig ausgebildet ist,
**dadurch gekennzeichnet,**
**dass** die erste kegelförmige Wandung (11) an ihrem Rand mit dem kleineren Durchmesser an die zweite zylinderförmige Wandung (10) im Mittelteil ihrer Außenfläche angeschlossen ist,
**dass** die zweite zylinderförmige Wandung (10) dabei in einen Innenteil (16) und einen Außenteil (17) aufgeteilt ist,
**dass** der Innenteil (16) durch einen Bereich der zweiten zylinderförmigen Wandung (10) ausgebildet ist, und zwar vom Rand der zweiten zylinderförmigen Wandung (10), welcher sich in dem durch die erste zylinderförmige Wandung (12), die erste kegelförmige Wandung (11) und einen Hohlkegel (23) nicht in der ausgebildeten Hohlraum befindet, bis zur Verbindung mit der ersten kegelförmigen Wandung (11),
**dass** der Außenteil (17) durch den Bereich der zweiten zylinderförmigen Wandung (10) von der Anschlussstelle an die erste kegelförmige Wandung (11) bis zur Anschlussstelle an die zweite kegelförmige Wandung (9) ausgebildet ist, dass ein Zylinderhohlraum (20) durch eine dritte zylinderförmige Wandung (19) und die zweite zylinderförmige Wandung (10) ausgebildet ist, und
**dass** der Hohlkegel (23) durch die Mantelfläche des Kegels und die Stirnwand (1) ausgebildet ist.

2. Einrichtung nach Anspruch 1,
**dadurch gekennzeichnet,**
**dass** die erste zylindrische Wandung (12) und die erste kegelförmige Wandung (11) mit der zweiten zylindrischen Wandung (10) und der zweiten kegelförmigen Wandung (9) von einem Wärmeschutzstoff (22) umgeben sind,
**dass** zwischen dem ersten kegelförmigen Wandteil (11) und dem zweiten zylindrischen Wandteil (10) mit dem zweiten kegelförmigen Wandteil (9) ein Zylinderhohlraum (20) gebildet ist, der mit einem Kühlmittel gefüllt ist, und dass der Wärmeschutzstoff (22) im Bereich des Zylinderhohlraums (20) mit einem Eintrittsstutzen (21) und einem Austrittsstutzen (18) für das Kühlmittel versehen ist.

3. Einrichtung nach Anspruch 1 oder 2,
**dadurch gekennzeichnet,**
**dass** der Brennstoff-Luft-Eintrittsstutzen (14) tangential zu der ersten zylindrischen Wandung (12) ausgerichtet ist, und
**dass** in dem Eingang zum Brennstoff-Luft-Eintrittsstutzen (14) die Düse (15) eingebaut ist.

4. Einrichtung nach Anspruch 1, 2 oder 3,
**dadurch gekennzeichnet,**
**dass** senkrecht zur Achse des Brennstoff-Luft-Eintrittsstutzens (14) das Zündmittel (4) in den Brennstoff-Luft-Eintrittsstutzen (14) eingeführt ist.

5. Einrichtung nach einem der Ansprüche 1 bis 4,
**dadurch gekennzeichnet,**
**dass** der Rand der zweiten kegelförmigen Wandung (9) mit dem kleineren Durchmesser eine zweite Öffnung (8) bildet, durch welche die Verbrennungsrückstände aus dem zylinderförmigen Teil (6) hinaus fließen.

6. Einrichtung nach Anspruch 5,
**dadurch gekennzeichnet,**
**dass** die zweite kegelförmige Wandung (9) einen Konfusor (7) bildet, der koaxial zu dem zylinderförmigen Teil (6), der Brennkammer (3) und einem durch die erste kegelförmige Wandung (11) ausgebildeten kegelförmigen Teil (5) angeordnet ist.

7. Einrichtung nach Anspruch 6,
**dadurch gekennzeichnet,**
**dass** der Konfusor (7) an der Stirnfläche des zylinderförmigen Teils (6) den Strömungswiderstand und damit den Druck im zylinderförmigen Teil (6) und in der Brennkammer (3) erhöht, proportional zu welcher Druckerhöhung die chemische Reaktionsgeschwindigkeit zunimmt.

8. Einrichtung nach einem der voranstehenden Ansprüche,
**dadurch gekennzeichnet,**
**dass** die Achse des Brennstoff-Luft-Eintrittsstutzens (14) die Achse der Verbrennungskammer (3) nicht schneidet und in der Ebene angeordnet liegt, welche senkrecht zur Achse der Verbrennungskammer (3) steht.

9. Einrichtung nach einem der Ansprüche 1 bis 7,
**dadurch gekennzeichnet,**
**dass** die Achse des Brennstoff-Luft-Eintrittsstutzens (14) und Achse der Verbrennungskammer (3) windschief zueinander angeordnet sind.

10. Einrichtung nach einem der voranstehenden Ansprüche,
**dadurch gekennzeichnet,**
**dass** Zündkerzen oder Fackeln als Zündmittel (4) angewendet werden.

11. Einrichtung nach einem der voranstehenden Ansprüche,
**dadurch gekennzeichnet,**
**dass** die Brennstoffzufuhr mittels Flüssig- oder Gas-Brennstoffeinspritzung erfolgt.

12. Einrichtung nach einem der voranstehenden Ansprüche,
**dadurch gekennzeichnet,**
**dass** die Brennstoff- und Luftzufuhr zusammen oder getrennt erfolgt.

13. Einrichtung nach einem der voranstehenden Ansprüche,
**dadurch gekennzeichnet,**
**dass** der Hohlkegel in der Brennkammer (3) maßgeblich für den Drallwinkel der Verbrennungsrückstände ist.

## Claims

1. Device for the combustion of fuel with an end wall (1), a first cylindrical wall (12), a first conical wall (11), a fuel-air inlet nozzle (14); a second cylindrical wall (10), a second conical wall (9) and an ignition means (4), wherein the first cylindrical wall (12) is round in shape, the first tapered wall (11) is designed as a jacket surface of a truncated cone, the first cylindrical wall (12) is connected on one side to the first conical wall (11) on the side of its larger diameter, the first cylindrical wall (12) and the first conical wall (11) are coaxially disposed, the end wall (1) is connected to the first cylindrical wall (12) at its edge along the side which is opposite to the first conical wall (11), the ignition means (4) are in the fuel-air inlet nozzle (14), the fuel-air inlet nozzle (14) is connected tangentially to the first cylindrical wall (12), the first opening (2) is formed at the junction of the fuel-air inlet nozzle (14) with the first cylindrical wall (12), the second conical wall (9) is connected on the side of its larger diameter with the second cylindrical wall (10), the second cylindrical wall (10) and the second conical wall (9) are coaxial with the first cylindrical wall (12), and the end surface is circular in shape,
**characterized in that**
the first conical wall (11) is connected at its edge with the smaller diameter of the second cylindrical wall (10) in the middle part of its outer surface,
the second cylindrical wall (10) is divided into an inner part (16) and an outer part (17),
the inner part (16) is formed by a region of the second cylindrical wall (10), in fact from the edge of the second cylindrical wall (10) which extends in the cavity formed through the first cylindrical wall (12), the first conical wall (11) and a hollow cone (23), to the connection with the first conical wall (11).
the outer part (17) is formed by the region of the second cylindrical wall (10) from the junction at the first conical wall (11) to the junction at the second conical wall (9), and a cylinder cavity (20) is formed by a third cylindrical wall (19) and the second cylindrical wall (10), and
the hollow cone (23) is formed through the jacket surface of the cone and the end wall (1).

2. Device according to claim 1,
**characterized in that**
the first cylindrical wall (12) and the first conical wall (11) with the second cylindrical wall (10) and the second conical wall (9), are surrounded by a heat insulation material (22),
a cylindrical cavity (20) is formed between the first conical wall part (11) and the second cylindrical wall part (10) with the second conical wall part (9), and is filled with a coolant, and
the heat insulation material (22) is provided with an inlet connection (21) and an outlet connection (18) for the coolant in the region of the cylinder cavity (20).

3. Device according to claim 1 or 2,
**characterized in that**
the fuel-air inlet nozzle (14) is aligned tangentially to the first cylindrical wall (12), and
the nozzle (15) is installed in the entrance to the fuel-air inlet nozzle (14).

4. Device according to claim 1, 2 or 3,
**characterized in that**
the ignition means (4) are inserted into the fuel-air inlet nozzle (14) perpendicular to the axis of the fuel-air inlet nozzle (14).

5. Device according to one of the claims 1 to 4,
**characterized in that**
the edge of the second conical wall (9) with the smaller diameter, forms a second opening (8), through which the combustion residues flow out of the cylindrical part (6).

6. Device according to claim 5,
**characterized in that**
the second conical wall (9) forms a confusor (7), which is arranged coaxially with the cylindrical part (6), the combustion chamber (3) and a conical part (5) through the first conical wall (11).

7. Device according to claim 6,
**characterized in that**
the confusor (7) on the end face of the cylindrical part (6) increases the flow resistance and thus the pressure in the cylindrical part (6) and in the combustion chamber (3), wherein the chemical reaction rate increases in proportion to the pressure increase.

8. Device according to one of the preceding claims,
**characterized in that**
the axis of the fuel-air inlet nozzle (14) does not intersect the axis of the combustion chamber (3), and lies in the plane perpendicular to the axis of the combustion chamber (3).

9. Device according to one of claims 1 to 7,
**characterized in that**
the axis of the fuel-air inlet nozzle (14) and the axis of the combustion chamber (3) are skewed with respect to each other.

10. Device according to one of the preceding claims, **characterized in that** spark plugs or torches are used as the ignition means (4);

11. Device according to one of the preceding claims,
**characterized in that**
the fuel is supplied by means of liquid or gas fuel injection.

12. Device according to one of the preceding claims,
**characterized in that**
the fuel and air are supplied together or separately.

13. Device according to one of the preceding claims,
**characterized in that**
the hollow cone in the combustion chamber (3) is decisive for the angle of twist of the combustion residues.

## Revendications

1. dispositif pour incinération combustible avec une paroi frontale (1), une première paroi de forme cylindrique (12), une première paroi conique (11), un embout d'entrée d'air combustible (14), une deuxième paroi de forme cylindrique (10), une deuxième paroi conique (9), un moyen d'allumage (4), de sorte que
La première paroi de forme cylindrique (12) est de forme ronde, que la première paroi conique (11) constitue une surface d'enveloppe du cône tronqué, la première paroi de forme cylindrique (12) est bronchée sur un côté à la première paroi conique (11) sur un côté de son grand diamètre, la première paroi de forme cylindrique (12) et la première paroi conique (11) sont disposées coaxialement, la paroi frontale (1) est bronchée à la première paroi de forme cylindrique (12) le long de son bord sur un côté qui est opposée à la première paroi conique (11), le moyen d'allumage (4) se trouvant au niveau de l'embout d'entrée d'air combustible (14), l'embout d'entrée d'air combustible (14) est bronché tangentiellement à la première paroi de forme cylindrique (12), la première ouverture (2) se trouvant au niveau du point de raccordement de l'embout d'entrée d'air combustible (14) à la deuxième paroi de forme cylindrique (12), la deuxième paroi conique (9) est bronchée sur un côté de son grand diamètre à la deuxième paroi de forme cylindrique (10), la deuxième paroi de forme cylindrique (10) et la deuxième paroi conique (9) se situant coaxialement avec la première paroi de forme cylindrique (12) et la paroi frontale est de forme circulaire, Est caractérisé de sorte que
La première paroi conique (11) est bronchée à son bord avec le petit diamètre à la deuxième paroi de forme cylindrique (10) dans la partie centrale de sa surface extérieure,
Que la deuxième paroi de forme cylindrique (10) est répartie en une partie intérieure (16) et en une partie extérieure (17),
Que la partie intérieure (16) est constituée d'une matière de la deuxième paroi de forme cylindrique (10) et ce du bord de la deuxième paroi de forme cylindrique (10) se trouvant au niveau d'une cavité formée par la première paroi de forme cylindrique (12), par la première paroi conique (11) et par un cône creux (23) jusqu'à la liaison avec la première paroi conique (11),
Que la partie extérieure (17) est formée d'une matière de la deuxième paroi de forme cylindrique (10) partant du point de raccordement vers la première paroi conique (11) jusqu'au point de raccordement de la deuxième paroi conique (9),
Qu'une cavité cylindrique (20) est formée d'une troisième paroi de forme cylindrique (19) et la deuxième paroi de forme cylindrique (10) et que le cône creux (23) est formé d'une surface d'enveloppe du cône et de la paroi frontale (1).

2. **dispositif selon revendication 1**
Est caractérisé de sorte que
La première paroi cylindrique (12) et la première paroi conique (11) sont entourées avec la deuxième paroi cylindrique (10) et la deuxième paroi conique (9) d'une matière protectrice de chaleur,
Qu'une cavité cylindrique est constituée entre la première partie de la paroi conique (11) et la deuxième partie de la paroi cylindrique (10) avec la deuxième partie de la paroi conique (9) et remplie d'un fluide de refroidissement et
Que la matière protectrice de chaleur (22) au niveau de la cavité cylindrique (20) est munie d'un embout d'entrée (21) et d'un embout de sortie (18) pour le fluide de refroidissement.

3. **dispositif selon revendication 1 et 2**
Est caractérisé de sorte que
L'embout d'entrée d'air combustible (14) est orienté tangentiellement vers la première paroi cylindrique (12)
Et que la tuyère (15) est intégrée à l'entrée de l'embout d'entrée d'air combustible (14).

4. **dispositif selon revendication 1, 2 ou 3**
Est caractérisé de sorte que
Le moyen d'allumage (4) est introduit dans l'embout d'entrée d'air combustible (14) perpendiculairement à l'axe de l'embout d'entrée d'air combustible (14).

5. **dispositif selon revendication 1 jusqu'à 4**
Est caractérisé de sorte que
La bordure de la deuxième paroi conique (9) constitue avec le petit diamètre une deuxième ouverture (8) de par laquelle les résidus d'incinération coulent vers la partie ayant la forme cylindrique (6).

6. **dispositif selon revendication 5**
Est caractérisé de sorte que
La deuxième paroi conique (9) constitue un confuseur (7) qui est disposé coaxialement au niveau de la partie ayant la forme cylindrique (6), de la chambre de combustion et de la partie conique (5) constituée grâce à la première paroi conique.

7. **dispositif selon revendication 6**
Est caractérisé de sorte que
Le confuseur (7) accroît sur la surface frontale de la partie ayant la forme cylindrique (6) la résistance à l'écoulement et par la même occasion la pression au niveau de la partie ayant la forme cylindrique (6) ainsi qu'au niveau de la chambre de combustion (3) et que la vitesse de la réaction chimique augmente proportionnellement avec la hausse de pression.

8. **dispositif selon l'une des revendications précitées**
Est caractérisé de sorte que
L'axe de l'embout d'entrée d'air combustible (14) ne coupe pas l'axe de la chambre de combustion (3) et qu'il est disposé perpendiculairement vis-à-vis de l'axe de la chambre de combustion (3).

9. **dispositif selon les revendications 1 jusqu'à 7**
Est caractérisé de sorte que
L'axe de l'embout d'entrée d'air combustible (14) et l'axe de la chambre de combustion (3) sont disposés l'un l'autre d'une manière inclinée.

10. **dispositif selon l'une des revendications précitées**
Est caractérisé de sorte que
Les bougies d'allumage ou les torches sont utilisées en tant que moyen d'allumage (4).

11. **dispositif selon l'une des revendications précitées**
Est caractérisé de sorte que
L'alimentation en combustible a lieu par injection de liquide, de gaz ou de combustible.

12. **dispositif selon l'une des revendications précitées**
Est caractérisé de sorte que
L'alimentation en combustible ou en air a lieu conjointement ou séparément.

13. **dispositif selon l'une des revendications précitées**
Est caractérisé de sorte que
Le cône creux (23) au niveau de la chambre combustible (3) est déterminant pour l'angle d'inclinaison des résidus de combustion.
